# EUROPÄISCHE PATENTSCHRIFT

(11) **EP 2 832 943 B1**
(45) Veröffentlichungstag und Bekanntmachung des Hinweises auf die Patenterteilung: **12.09.2018**
(21) Anmeldenummer: 14172397.3
(22) Anmeldetag: 13.06.2014
(51) Int. Cl.: E05D 7/00, E05D 3/18, E05D 11/00

(54) **VERDECKT LIEGENDES TÜRBAND MIT ELEKTRISCHER VERBINDUNG**
CONCEALED HINGE WITH ELECTRICAL CONNECTION
PENTURE RECOUVERTE DOTÉE DE LIAISON ÉLECTRIQUE

(30) Priorität: 29.07.2013 DE 102013108083
(43) Veröffentlichungstag der Anmeldung: 04.02.2015
(73) Patentinhaber: Simonswerk, Gesellschaft mit beschränkter Haftung, 33378 Rheda-Wiedenbrück (DE)
(72) Erfinder: Dreisewerd, Nikolaus, 33397 Rietberg (DE); Liermann, Nicolas, 33378 Rheda-Wiedenbrück (DE); Wolf, Reinhard, 33378 Rheda-Wiedenbrück (DE)
(74) Vertreter: Lorenz, Bernd Ingo Thaddeus

(56) Entgegenhaltungen:
- EP-A1- 2 840 209
- DE-A1-102007 041 816
- DE-B3-102013 108 973
- DE-U1-202006 013 108
- US-A1- 2002 112 320

## Beschreibung

Die Erfindung betrifft ein Türband zur verdeckten Anordnung zwischen einer Türzarge und einem Türflügel. Das Türband weist zwei Aufnahmekörper zur Befestigung einer Scharnieranordnung des Türbandes an der Türzarge und an dem Türflügel auf. Weiterhin ist an dem Türband ein flexibles elektrisches Verbindungselement angeordnet.

Derartige Türbänder entsprechen dem Bedürfnis des Marktes, Türen nicht nur unsichtbar an einer Türzarge zu befestigen, sondern auch daran angeordnete elektrische Verbraucher und Sensoren ohne sichtbare Kabelverbindung anzuschließen. Mögliche Anwendungsgebiete sind beispielsweise elektrische Türschlösser, Alarmanlagen, Zugangskontrollsysteme, Beleuchtungseinrichtungen und Brandmeldeanlagen.

Ein Türband mit den eingangs beschriebenen Merkmalen ist aus DE 10 2007 041 816 A1 bekannt. Bei dem bekannten Türband ist zwischen den Scharnierbügeln der Scharnieranordnung ein Flachbandkabel durchgeführt, welches durch Aussparungen an der Rückseite aus den Aufnahmekörpern austritt.

Bei einem aus US 2011/0 026 204 A1 bekannten Türband ist ein flexibles elektrisches Verbindungselement vorgesehen, das an beiden Enden elektrische Kontaktelemente aufweist. Die Kontaktelemente sind durch ein Kabel miteinander verbunden.

Die bekannten Maßnahmen sind montagetechnisch aufwendig. Ferner kann das durch die Scharnieranordnung geführte Kabel durch unkontrollierte Eigenbewegungen während der Betätigungen des Türbandes beschädigt werden.

Dies stellt eine ernsthafte Gefahr für die Funktionsfähigkeit der angeschlossenen Geräte dar.

Vor diesem Hintergrund liegt der Erfindung die Aufgabe zugrunde, die Montage des gattungsgemäßen Türbandes zu vereinfachen und darüber hinaus das Risiko von Beschädigungen der elektrischen Verbindung zu verringern.

Gegenstand der Erfindung und Lösung dieser Aufgabe ist ein Türband nach Anspruch 1.

Erfindungsgemäß weist das flexible elektrische Verbindungselement an beiden Enden ein elektrisches Kontaktelement auf. Die Kontaktelemente sind durch ein mehradriges Kabel miteinander verbunden und jeweils an zugeordneten Aufnahmekörpern fixiert. Die elektrischen Kontaktelemente können als - vorzugsweise handelsübliche - Stecker oder Buchsen ausgebildet sein. Durch die erfindungsgemäße Ausgestaltung ergeben sich mehrere Vorteile: Zum einen kann das Verbindungselement als vorkonfektioniertes Kabel mit zwei Steckverbindungen an den Enden separat produziert oder zugekauft werden. Ein Anschluss der einzelnen Adern des Kabels entfällt sowohl beim Zusammenbau des Türbandes als auch beim Einbau des Türbandes in Türzarge und Türflügel. Auch beim späteren Gebrauch ergibt sich eine Vereinfachung, da elektrische Leitungen am Türflügel und an der Türzarge durch das am Türband angeordnete Verbindungselement besonders einfach und insbesondere auch wieder lösbar elektrisch verbunden werden können. Durch die sichere Fixierung der Kontaktelemente ist eine weitere Befestigung des mehradrigen Kabels nicht notwendig.

In Ausgestaltung der Erfindung sind die Kontaktelemente in Aussparungen an einer Rückseite der zugeordneten Aufnahmekörper fixiert.

Die Aufnahmekörper eines verdeckt liegenden Türbandes weisen einen kastenförmigen Einsatz auf, dessen offene Frontseite im Türschließzustand einer ebenfalls offenen Frontseite des anderen Aufnahmekörpers gegenüberliegt. Die Rückflächen sind somit als diejenigen Flächen des kastenförmigen Abschnittes definiert, welche im Türschließzustand dem jeweils anderen Aufnahmekörper am weitesten beabstandet sind. Durch die entsprechende Anordnung des elektrischen Verbindungselementes wird eine Kabelführung ermöglicht, welche durch die Mechanik der Scharnieranordnung nur unwesentlich gestört wird. Ferner ist eine besonders vorteilhafte Weiterführung der elektrischen Leitung in der Ebene des Türblattes möglich. Das mehradrige Kabel ist als Flachbandkabel ausgebildet. Ein Flachbandkabel hat den Vorteil, dass es in einer Richtung besonders biegsam ausgebildet ist, während es in einer dazu senkrecht stehenden Richtung steifer ist. Dies ist für den vorgesehenen Einsatz insofern vorteilhaft, als das ein Flachbandkabel der Schwenkbewegung des Türbandes besonders gut folgen kann, während es weniger anfällig ist durchzuhängen. Ein durchhängendes Kabel könnte zwischen einzelnen Scharnierbügeln der Scharnieranordnung eingeklemmt und dadurch beschädigt werden.

In einer Ausführungsvariante ist zumindest ein Kontaktelement durch einen geschäumten Werkstoff und/oder eine Gussmasse mit dem zugeordneten Aufnahmekörper fest verbunden. Hierfür kommen beispielsweise polyurethanbasierte Kunststoffschäume, Kunstharze oder thermoplastische Kunststoffe in Betracht. Gegebenenfalls müssen Dichtmittel zur Verhinderung eines Übertrittes der Werkstoffe vorgesehen sein.

In einer anderen Ausführungsvariante der Erfindung ist zumindest ein Kontaktelement durch ein Halteelement formschlüssig an dem zugeordneten Aufnahmekörper fixiert. Dabei stellt das Halteelement den Formschluss zwischen Kontaktelement und Aufnahmekörper her. Ein solches Halteelement kann beispielsweise dazu genutzt werden, einen handelsüblichen Stecker bzw. eine handelsübliche Buchse an der vorgegebenen Geometrie des Türbandes zu befestigen. Auch ist es möglich, je nach Bedarf unterschiedliche Kabel bzw. daraus folgend verschiedene Kontaktelemente mit entsprechend ausgestalteten Halteelementen an dem gleichen Grundkörper eines Türbandes zu befestigen. Somit kann besonders auf die individuellen Bedürfnisse des Kunden eingegangen werden, während der Türbandgrundkörper nicht verändert werden muss. Auch sind Anpassungen für andere Leitungstypen wie z. B. Glasfaserkabel, Wasser- oder Druckluftleitungen, denkbar.

In einer zweckmäßigen Ausgestaltung der Erfindung umgreift das Halteelement das zugeordnete Kontaktelement formschlüssig und ist mittels einer Rastverbindung an dem zugeordneten Aufnahmekörper befestigt. Der Formschluss zwischen Halteelement und Kontaktelement wird dadurch hergestellt, dass das Halteelement zumindest teilweise ein Negativprofil zur äußeren Form des Kontaktelementes aufweist. Sinnvollerweise wird das Halteelement durch die Rastverbindung so an dem zugeordneten Aufnahmekörper gehalten, dass das Kontaktelement den Formschluss mit dem Halteelement nicht mehr verlassen kann. Alternativ kann auch das Halteelement so ausgebildet sein, dass sich zwischen Kontaktelement und Halteelement eine weitere Rastverbindung ergibt, welche den Formschluss der beiden Teile sichert.

In einer besonders bevorzugten Ausgestaltung weist das Halteelement als mehrteiliges Bauteil zwei Schalen auf, die das zugeordnete Kontaktelement formschlüssig umgreifen und mittels einer Rastverbindung in einer Aussparung des zugeordneten Aufnahmekörpers fixiert sind. Dabei hält die Berandung der Aussparung die Schalen formschlüssig an dem Kontaktelement. Gemäß dieser Ausgestaltung kann eine besonders einfache Montage verwirklicht werden. Zur Montage wird das Kontaktelement zunächst zwischen die Schalen des Halteelementes eingelegt. Die Schalen können dabei zunächst lediglich lose anliegen, was insbesondere auch die Demontage vereinfacht. Anschließend wird das Halteelement mittels einer Rastverbindung in einer zugeordneten Aussparung des Aufnahmekörpers fixiert. Die Rastverbindung gestaltet sich dabei als besonders vorteilhaft, da kein weiteres Werkzeug benötigt wird. Jedoch sind auch andere Befestigungsverfahren wie beispielsweise Schraubverbindungen von der Erfindung umfasst. Durch die Berandung der Aussparung werden die Teile des Halteelementes so zusammengehalten, dass der Formschluss mit dem Kontaktelement sichergestellt ist. Somit wird ein zuverlässiger, indirekter Formschluss zwischen Aufnahmekörper und Kontaktelement hergestellt. Je nach Ausgestaltung kann durch große Kontaktflächen eine besonders wirksame Kraftübertragung sichergestellt werden. Ferner kann das Halteelement auch eine Schutzfunktion für das umgriffene Kontaktelement und gegebenenfalls umgriffene Teile des Kabels übernehmen.

Die Erfindung soll anhand der nachfolgenden, lediglich ein Ausführungsbeispiel darstellenden Zeichnungen erläutert werden. Es zeigen schematisch:
- **Fig. 1**: einen Horizontalschnitt durch ein erfindungsgemäßes Türband,
- **Fig. 2**: eine perspektivische Schnittdarstellung durch ein erfindungsgemäßes Türband in der Schnittebene A-A aus Fig. 1 und
- **Fig. 3**: eine perspektivische Ansicht des in dem erfindungsgemäßen Türband angeordneten elektrischen Verbindungselementes mit einem montierten Halteelement sowie einem noch nicht montierten Halteelement in einer Explosionsdarstellung.

Die Fig. 1 zeigt einen horizontalen, ungefähr mittig verlaufenden Schnitt durch ein erfindungsgemäßes Türband. Das Türband weist zwei Aufnahmekörper 1,1' zur Befestigung einer Scharnieranordnung 2 des Türbandes an einer Türzarge und einem Türflügel auf. Da die Scharnieranordnung 2 eine bekannte Ausgestaltung für ein verdeckt liegendes Türband aufweist, wird diese im Folgenden nur kurz beschrieben: In den Aufnahmekörpern 1, 1' sind an Führungselementen 3 zwei gelenkig miteinander verbundene Scharnierbügel 4, 4' drehbar gelagert. Außerdem sind die Scharnierbügel 4, 4' in einer Kulissenführung der Führungselemente 3 schwenkbar und verschieblich geführt. Die Führungselemente 3 sind an den Aufnahmekörpern 1,1' befestigt. Andere konstruktive Ausgestaltungen, insbesondere Mehrgelenkanordnungen sind ebenfalls möglich.

Die Aufnahmekörper 1,1' weisen jeweils eine Vorderseite 5 auf, welche sich beim geschlossenen Türband, das heißt im Türschließzustand, gegenüberstehen. Die Vorderseiten 5 weisen eine Öffnung auf, durch welche die Scharnierbügel 4, 4' hindurchgreifen. In der Fig. 1 ist die Öffnungsstellung dargestellt, in welcher die Vorderseiten 5 nebeneinander parallel liegen. An den Aufnahmenkörpern 1,1' sind jeweils den Vorderseiten 5 gegenüberliegend Rückwände 6 angeordnet. Das Türband umfasst ferner ein flexibles elektrisches Verbindungselement 7.

Erfindungsgemäß sind an beiden Enden des Verbindungselementes 7 Kontaktelemente 8, 8' beispielsweise in Form von Steckern angeordnet, welche durch ein Flachbandkabel 9 miteinander verbunden sind. Die Kontaktelemente 8, 8' sind mittels Halteelementen 10, 10' an den Aufnahmekörpern 1, 1' fixiert.

Der Darstellung in Fig. 2 entnimmt man, dass das dort dargestellte Halteelement 10 mittels Rastnasen 11 in einer Aussparung in der Rückwand 6 des zugeordneten Aufnahmekörpers 1 gehalten ist. Ein weiteres Einschieben wird durch einen flanschartigen Vorsprung 12 verhindert. In dem dargestellten montierten Zustand steht an der Rückseite 6 des Aufnahmekörpers 1 von dem elektrischen Verbindungselement 7 ausschließlich der Stecker 8 vor. Das mehradrige Flachbandkabel 9 ist vor Beschädigungen geschützt innerhalb des Türbandes angeordnet. Bei geöffnetem Türband wird es nach außen durch den Scharnierbügel 4, an dem es innenseitig anliegt, abgeschirmt.

Aus der Fig. 3 wird der Aufbau der Halteelemente 10, 10' deutlich. Die beiden Halteelemente 10, 10' bestehen aus zwei schalenartigen Elementen 10a, 10b, welche den zugeordneten Stecker 8 formschlüssig umgreifen. Bei aneinanderliegenden Schalen 10a, 10b wird ein Herausrutschen des Steckers 8 wirksam verhindert. Die formschlüssige Verbindung wird dadurch hergestellt, dass eine Ausbuchtung 13 des Steckers 8 in eine zugehörige Aufnahme der einen Schale 10a einführbar ist. Dabei kann ein Sicherungshaken 14 zur Sicherung eines Anschlusses an dem Stecker 8 unterseitig aus dem Halteelement 10 herausragen. Die gegenüberliegende Schale 10b greift mit einer abgewinkelten Kante 15 in eine zugeordnete Nut 16 des Steckers 8 ein.

## Patentansprüche

1. Türband zur verdeckten Anordnung zwischen einer Türzarge und einem Türflügel mit zwei Aufnahmekörpern (1, 1') zur Befestigung einer Scharnieranordnung (2) des Türbandes an der Türzarge und an dem Türflügel und mit einem flexiblen elektrischen Verbindungselement (7), wobei das flexible elektrische Verbindungselement (7) als mehradriges Flachbandkabel (9) ausgebildet ist, **dadurch gekennzeichnet, dass** das Verbindungselement (7) an beiden Enden elektrische Kontaktelemente (8, 8') aufweist, welche durch das mehradrige Flachbandkabel (9) miteinander verbunden sind, und dass die Kontaktelemente (8, 8') jeweils in Aussparungen an einer Rückseite der zugeordneten Aufnahmekörper (1, 1') fixiert sind.

2. Türband nach Anspruch 1, **dadurch gekennzeichnet, dass** zumindest ein Kontaktelement (8, 8') durch einen geschäumten Werkstoff und/oder durch eine Gussmasse mit dem zugeordneten Aufnahmekörper (1, 1') fest verbunden ist.

3. Türband nach Anspruch 1 oder 2, **dadurch gekennzeichnet, dass** zumindest ein Kontaktelement (8, 8') durch ein Halteelement (10, 10') an dem zugeordneten Aufnahmekörper (1, 1') formschlüssig fixiert ist.

4. Türband nach Anspruch 3, **dadurch gekennzeichnet, dass** das Halteelement (10, 10') das zugeordnete Kontaktelement (8, 8') formschlüssig umgreift und mittels einer Rastverbindung an dem zugeordneten Aufnahmekörper (1, 1') befestigt ist.

5. Türband nach Anspruch 3 oder 4, **dadurch gekennzeichnet, dass** das Halteelement (10, 10') als mehrteiliges Bauteil zwei Schalen (10a, 10b) aufweist, welche das zugeordnete Kontaktelement (8, 8') formschlüssig umgreifen, und dass die Schalen (10a, 10b) durch eine Rastverbindung in einer Aussparung des zugeordneten Aufnahmekörpers (1, 1') fixiert sind, wobei die Berandung der Aussparung die Schalen (10a, 10b) formschlüssig an dem Kontaktelement (8, 8') hält.

## Claims

1. A door hinge for concealed arrangement between a door frame and a door leaf, having two accommodating bodies (1, 1') for fastening a hinge arrangement (2) of the door hinge on the door frame and on the door leaf and having a flexible electrical connecting element (7), the flexible electrical connecting element (7) being constructed as a multicore ribbon cable (9), **characterized in that** the connecting element (7) has electrical contact elements (8, 8') at both ends, which are connected to one another by means of the multicore ribbon cable (9), and **in that** the contact elements (8, 8') are fixed in recesses on a rear side of the assigned accommodating body (1, 1') in each case.

2. The door hinge according to Claim 1, **characterized in that** at least one contact element (8, 8') is securely connected to the assigned accommodating body (1, 1') by means of a foamed material and/or by means of a casting compound.

3. The door hinge according to Claim 1 or 2, **characterized in that** at least one contact element (8, 8') is fixed in a positive-fitting manner on the assigned accommodating body (1, 1') by means of a retaining element (10, 10').

4. The door hinge according to Claim 3, **characterized in that** the retaining element (10, 10') encompasses the assigned contact element (8, 8') in a positive-fitting manner and is fastened on the assigned accommodating body (1, 1') by means of a latching connection.

5. The door hinge according to Claim 3 or 4, **characterized in that** the retaining element (10, 10') has two cups (10a, 10b) as a multi-part component, which encompass the assigned contact element (8, 8) in a positive-fitting manner, and **in that** the cups (10a, 10b) are fixed in a recess of the assigned accommodating body (1, 1') by means of a latching connection, wherein the edging of the recess holds the cups (10a, 10b) on the contact element (8, 8') in a positive-fitting manner.

## Revendications

1. Charnière de porte pour montage caché entre un dormant de porte et un battant de porte avec deux corps de logement (1, 1') pour fixation d'un système de charnière (2) de la charnière de porte sur le dormant de porte et sur le battant de porte et avec un élément de liaison flexible électrique (7), l'élément de liaison flexible électrique (7) étant constitué comme un câble plat multifilaire (9), **caractérisée en ce que** l'élément de liaison (7) comporte aux deux extrémités des éléments de contact électriques (8, 8'), lesquels sont reliés entre eux par le câble plat multifilaire (9) et **en ce que** les éléments de contact (8, 8') sont respectivement fixés dans des évidements au dos des corps de logement attribués (1, 1').

2. Charnière de porte selon la revendication 1, **caractérisée en ce qu'**au moins un élément de contact (8, 8') est relié fermement au corps de logement attribué (1, 1') par un matériau en mousse et/ou par une masse de remplissage.

3. Charnière de porte selon la revendication 1 ou 2, **caractérisée en ce qu'**au moins un élément de contact (8, 8') est fixé par conformité de forme au corps de logement attribué (1, 1') par un élément de fixation (10, 10').

4. Charnière de porte selon la revendication 3, **caractérisée en ce que** l'élément de fixation (10, 10') enserre par conformité de forme l'élément de contact attribué (8, 8') et est fixé au corps de logement attribué (1, 1') au moyen d'une liaison à cran.

5. Charnière de porte selon la revendication 3 ou 4, **caractérisée en ce que** l'élément de fixation (10, 10') comporte deux coquilles (10a, 10b) en tant que composant en plusieurs parties, lesquelles enserrent par conformité de forme l'élément de contact attribué (8, 8') et **en ce que** les coquilles (10a, 10b) sont fixées par une liaison à cran dans un évidement du corps de logement attribué (1, 1'), la bordure de l'évidement maintenant les coquilles (10a, 10b) par conformité de forme à l'élément de contact (8, 8').
